# EUROPÄISCHE PATENTSCHRIFT

(11) **EP 3 163 003 B1**
(45) Veröffentlichungstag und Bekanntmachung des Hinweises auf die Patenterteilung: **04.07.2018**
(21) Anmeldenummer: 16195978.8
(22) Anmeldetag: 27.10.2016
(51) Int. Cl.: E06B 7/18, E06B 3/72, E06B 9/04, E05D 15/16, E05D 15/40

(54) **WASSERDICHTE SCHWINGTOR-VORRICHTUNG**
WATERPROOF SWING DOOR DEVICE
DISPOSITIF DE PORTE BASCULANTE ÉTANCHE À L'EAU

(30) Priorität: 02.11.2015 DE 202015105802 U
(43) Veröffentlichungstag der Anmeldung: 03.05.2017
(73) Patentinhaber: Torbau Schwaben GmbH, 88436 Oberessendorf (DE)
(72) Erfinder: Guter, August, 88444 Ummendorf (DE); Kaiser, Roland H., 88410 Bad Wurzach (DE); Kretzer, Thomas, 88436 Oberessendorf (DE)
(74) Vertreter: Kiessling, Christian

(56) Entgegenhaltungen:
- EP-A1- 1 369 549
- EP-A1- 2 607 600
- DE-C1- 10 158 902
- GB-A- 2 148 377
- GB-A- 2 283 052
- US-A- 3 440 762

## Beschreibung

Die Erfindung betrifft eine Schwingtor-Vorrichtung mit einem schwenkbar gelagerten Torflügel, der mit Hilfe einer mittels einer Antriebseinrichtung betreibbaren Schwenkeinrichtung reversibel aus einer ersten Position, in der der Torflügel geöffnet ist, in eine zweite Position verschwenkbar ist, in welcher der Torflügel im Bereich seiner Außenkante an einen zwei horizontale Rahmenstreben und zwei vertikale Rahmenstreben aufweisenden Torrahmen angrenzt und den Torrahmen dadurch verschließt, wobei in verschlossenem Zustand des Torflügels eine im unteren Bereich der Peripherie des Torrahmens angeordnete Torrahmen-Anschlagschiene einer Torflügel-Dichtungsleiste gegenübersteht.

Tor-Vorrichtungen der eingangs genannten Art sind im Stand der Technik in sehr großer Zahl für verschiedenste Anwendungen und in unterschiedlichen Ausführungen bekannt. Die bekannten Tor-Vorrichtungen weisen indes in der Regel den Nachteil auf, dass sie nicht wasserdicht verschließbar sind.

Eine Schwingtor-Vorrichtung mit dem Merkmalen des Oberbegriffs des Anspruchs 1 ist aus EP 1 369 549 A bekannt.

Wasserdichte Schwingtor-Vorrichtungen sind aus EP 2 607 600 A und US 3 440 762 A bekannt.

Aufgabe der Erfindung ist es deshalb, die bekannten Tor-Vorrichtungen so weiterzubilden, dass zumindest in einem bodennahen, unteren Abschnitt des Tores eine wasserdichte Barriere zumindest gegen ein Eindringen von Regen, Schnee und Graupel, vorzugsweise auch gegen ein Eindringen von Hochwasser, erzeugt wird.

Für eine Tor-Vorrichtung der eingangs genannten Art wird diese Aufgabe erfindungsgemäß durch eine Schwingtor-Vorrichtung mit den Merkmalen des Anspruchs 1 gelöst. Bevorzugte Ausführungsformen der Erfindung sind Gegenstand der Unteransprüche.

Bei der erfindungsgemäßen Tor-Vorrichtung wird durch die Merkmalskombination des Patentanspruchs 1 eine zeitlich unbeschränkte wasserdichte Ausführung eines um eine horizontale Achse verschwenkbaren Torflügels zumindest eines bodennahen, unteren Bereiches eines Schwenktores realisiert. Die wasserdichte Ausführung wird dabei direkt durch die Krafteinwirkung des unteren Endes des reziprozierbar gelagerten Dornes im Zusammenspiel mit der Torrahmen-Anschlagschiene aufgebracht.

Dieser sehr effektive Mechanismus zum respektiven Aneinanderdrücken von Torflügel-Dichtungsleiste und Torrahmen-Anschlagschiene wirkt bei der erfindungsgemäßen Tor-Vorrichtung zusätzlich und unabhängig von einem durch Zusammenwirken von einem Drehpunkt-Lager mit einem Hebelelement aufgebauten Druck der Torflügel-Dichtungsleiste gegen die Torrahmen-Anschlagschiene.

Gemäß einer ersten bevorzugten Ausführungsform der erfindungsgemäßen Vorrichtung ist der Dorn in einer Dichtungsposition des Torflügels vertikal verschiebbar gelagert. Der Dorn ist dabei vorzugsweise in einer an der Innenfläche des Torflügels befestigten Führung reziprozierbar verschiebbar gelagert.

Das untere Ende des Dorns ist spitz zulaufend ausgebildet, wobei der Dorn im Bereich der Innenfläche des Torflügels so gelagert ist, dass die Spitze des Dorns bei Überführen des Dorns in eine Dichtungsposition für ein Hintergreifen der Torrahmen-Anschlagschiene im Bereich der dem Torflügel fernen Innenfläche der Torrahmen-Anschlagschiene zu liegen kommt.

Gemäß einer wichtigen bevorzugten Ausführungsform der erfindungsgemäßen Vorrichtung weist das spitz zulaufende untere Ende des Dorns eine im spitzen Winkel zur Senkrechten verlaufende Flanke auf, die während des Vorgangs des Überführen des Dorns in eine Dichtungsposition eine Hebelwirkung auf die mit dem Torflügel die Torflügel-Dichtungsleiste ausübt, mittels derer ein wasserdichter Abschluss zwischen Torflügel-Dichtungsleiste und Torrahmen-Anschlagschiene erzeugbar ist.

Des Weiteren ist vorzugsweise im Bereich der Innenfläche des Torflügels ein von Hand zu betätigendes Rotationselement angebracht, dessen Drehachse flächennormal zum Torflügel ausgerichtet ist und mit Zahnelementen versehen ist, die mit im oberen Bereich des Dornes angebrachten Zahnelementen zusammenwirken, um über ein Drehen des Rotationselementes eine linear vertikale Verschiebung des Dornes zu bewirken.

In demjenigen Bereich hinter der Torrahmen-Anschlagschiene, in dem der Dorn in der Dichtungsposition die Torrahmen-Anschlagschiene hintergreift, kann eine Aussparung zur Aufnahme des unteren Endes des in Dichtungsposition befindlichen Dorns vorgesehen sein.

Gemäß einer weiteren wichtigen bevorzugten Ausführungsform der erfindungsgemäßen Vorrichtung ist in einem jeweiligen mittleren Abschnitt der beiden vertikalen Rahmenstreben jeweils eine Fixierung für ein Drehpunkt-Lager des Torflügels vorgesehen, und beide Drehpunkt-Lager jeweils mit einem in einem jeweils mittleren Abschnitt eines seitlichen Flügelteils des Torflügels angeordneten Hebelelement zusammenwirken, wobei im Bereich von Teilen der Außenkante des Torrahmens eine Anschlagschiene vorgesehen ist, die in verschlossenem Zustand des Torflügels an eine in den unterhalb der beiden Hebelelemente angeordneten äußeren Peripheriebereichen der Außenfläche des Torflügels angeordnete Dichtungsleiste angrenzt, und wobei die Hebelelemente im Zusammenspiel mit der Kraft der Antriebseinrichtung einen wasserdichten Abschluss zwischen Anschlagschiene und Dichtungsleiste bewirken.

Gemäß einer weiteren bevorzugten Ausführungsform der erfindungsgemäßen Vorrichtung ist ein Drehpunkt-Lager außerhalb der Ebene des Torrahmens in fest vorgegebenem Abstand zur Ebene des Torrahmens angeordnet. Ein entsprechendes Drehpunkt-Lager ist dabei vorzugsweise von der Ebene des Torrahmens ausgehend in Richtung des von dem Torflügel zu schützenden Innenraumes aus der Ebene des Torrahmens heraus versetzt angeordnet, wobei erfindungsgemäß in der Regel ein Abstand von 3 cm bis 30 cm zwischen einem Drehpunkt-Lager und der Ebene des Torrahmens ausgebildet ist.

Gemäß einer anderen bevorzugten Ausführungsform der erfindungsgemäßen Vorrichtung enthält ein Drehpunkt-Lager jeweils eine mit einem Hebelelement zusammenwirkende rotierbar gelagerte Scheibe, wobei die Scheibe vorzugsweise um eine horizontale Achse drehbar gelagert ist, und wobei das Achsenlager über ein Halterungselement mit einer betreffenden vertikalen Rahmenstrebe fest verbunden ist.

Gemäß einer wichtigen bevorzugten Ausführungsform der erfindungsgemäßen Vorrichtung ist ein Hebelelement als vertikal angeordnetes Paneel ausgebildet, mit einer Angrenzfläche, die bei einem Schließen des Torflügels tangential an die Peripherie der rotierbaren Scheibe angrenzt. Ein entsprechendes Paneel kann dabei insbesondere als Teil eines teilweise offenen Käfigs ausgebildet sein.

Ein derartiger Käfig ist für ein Zusammenwirken zwischen der Scheibe und der im Inneren des Käfigs vorgesehenen Angrenzfläche des Paneels vorzugsweise nach unten offen ausgebildet, so dass ein Einbringen der Scheibe von unten in den Käfig ermöglicht ist, wobei der Käfig des Weiteren ein Stützpaneel enthält, über das der Käfig fest mit einem als Flügelstreben ausgebildeten seitlichen Flügelteil des Torflügels verbunden ist.

Gemäß einer weiteren bevorzugten Ausführungsform der erfindungsgemäßen Vorrichtung ist vorgesehen, dass die seitlichen Flügelstreben des Torflügels oberhalb der Hebelelemente zumindest indirekt mit um eine horizontale Achse drehbar gelagerten Rollen verbunden sind, wobei die Rollen in jeweiligen Führungsschienen geführt sind, um den Torflügel mittels der Antriebseinrichtung reversibel aus einer horizontalen Lage, in der der Torrahmen geöffnet ist, in eine vertikale Lage zu fördern, in der der Torrahmen geschlossen ist, wobei die seitlichen Flügelstreben des Torflügels parallel zu den vertikalen Rahmenstreben des Torrahmens ausgerichtet sind.

Die Schwenkeinrichtung enthält vorzugsweise zwei jeweils um ein horizontales Achsen-Lager verschwenkbare Hebelarme, wobei die seitlichen Flügelstreben des Torflügels unterhalb der Hebelelemente jeweils zumindest indirekt mit einem drehbar gelagerten Ende eines entsprechenden, im Bereich seines anderen Endes um ein horizontales Achsen-Lager verschwenkbaren Hebelarmes verbunden sind, und wobei ein jeweiliges Achsen-Lager an einer jeweiligen vertikalen Rahmenstrebe unterhalb einer Fixierung für ein Drehpunkt-Lager des Torflügels befestigt ist.

Die erfindungsgemäße Schwingtor-Vorrichtung wird im Folgenden anhand einer bevorzugten Ausführungsform erläutert, die in den Figuren der Zeichnung dargestellt ist. Darin zeigen:
- Fig.1: eine Ausführungsform der erfindungsgemäßen Vorrichtung in einer Ansicht von schräg unten;
- Fig.2: die in Figur 1 dargestellte bevorzugten Ausführungsform der erfindungsgemäßen Vorrichtung in einer Ansicht von vorne;
- Fig.3: Details der in Figur 1 dargestellten bevorzugten Ausführungsform der erfindungsgemäßen Vorrichtung in einer Querschnittsansicht;
- Fig. 4: Details der in der Fig. 1 dargestellten bevorzugten Ausführungsform der erfindungsgemäßen Vorrichtung in einer weiteren Querschnittsansicht.
- Fig. 5: eine weitere Ausführungsform der erfindungsgemäßen Vorrichtung in einer Ansicht von schräg oben;

Die in den Figuren 1 bis 4 dargestellte erfindungsgemäße Schwingtor-Vorrichtung 100 enthält einen schwenkbar gelagerten Torflügel 110, der mit Hilfe einer mittels einer Antriebseinrichtung betreibbaren Schwenkeinrichtung reversibel aus einer ersten Position, in der der Torflügel 110 geöffnet ist, in eine zweite Position verschwenkbar ist, in welcher der Torflügel 110 im Bereich seiner Außenkante an einen zwei horizontale Rahmenstreben 121 und zwei vertikale Rahmenstreben 122 aufweisenden Torrahmen 120 angrenzt und den Torrahmen 120 dadurch verschließt, wobei in verschlossenem Zustand des Torflügels eine im unteren Bereich der Peripherie des Torrahmens angeordnete Torrahmen-Anschlagschiene 123 einer Torflügel-Dichtungsleiste 124 gegenübersteht.

Im Bereich der Innenfläche des Torflügels 110 ist mindestens ein senkrecht zur Flächennormalen des Torflügels 110 verschiebbar gelagerter Dorn 190 angebracht, der aus einer Neutralposition, in der ein unteres Ende des Dorns 190 freisteht, in eine Dichtungsposition überführbar ist, in der das untere Ende des Dorns 190 eine bodennahe Torrahmen-Anschlagschiene 123 hintergreift, um mit dem Torflügel die Torflügel-Dichtungsleiste 124 zum Zweck eines wasserdichten Abschlusses zwischen Torflügel-Dichtungsleiste 124 und Torrahmen-Anschlagschiene 123 gegen die Torrahmen-Anschlagschiene 123 zu drücken.

Der Dorn 190 ist in einer an der Innenfläche des Torflügels 110 befestigten Führung 112 so angeordnet, dass er in Dichtungsposition des Torflügels 110 vertikal reziprozierbar verschiebbar gelagert ist.

Das untere Ende des Dorns 190 ist spitz zulaufend ausgebildet, wobei der Dorn 190 im Bereich der Innenfläche des Torflügels 110 so gelagert ist, dass die Spitze des Dorns 190 bei Überführen des Dorns 190 in eine Dichtungsposition für ein Hintergreifen der Torrahmen-Anschlagschiene 123 im Bereich der dem Torflügel 110 fernen Innenfläche der Torrahmen-Anschlagschiene 123 zu liegen kommt.

Das spitz zulaufende untere Ende des Dorns 190 weist eine im spitzen Winkel zur Längsachse des Dorns 190 verlaufende Flanke 191 auf, die während des Vorgangs des Überführen des Dorns 190 in eine Dichtungsposition durch einen Kontakt mit der Torrahmen-Anschlagschiene 123 eine Hebelwirkung auf die mit dem Torflügel 110 verbundene Torflügel-Dichtungsleiste 124 ausübt, die einen wasserdichten Abschluss zwischen Torflügel-Dichtungsleiste 124 und Torrahmen-Anschlagschiene 123 erzeugt.

Im Bereich der Innenfläche des Torflügels 110 ist ein von Hand zu betätigendes Rotationselement 195 angebracht, dessen Drehachse flächennormal zum Torflügel 110 ausgerichtet ist und mit Zahnelementen versehen ist, die mit im oberen Bereich des Dornes 190 angebrachten Zahnelementen zusammenwirken, um über ein Drehen des Rotationselementes 195 eine linear vertikale Verschiebung des Dornes 190 zu bewirken.

In demjenigen Bereich hinter der Torrahmen-Anschlagschiene 123, in dem der Dorn 190 in der Dichtungsposition die Torrahmen-Anschlagschiene 123 hintergreift, ist eine Aussparung 196 zur Aufnahme des unteren Endes des in Dichtungsposition befindlichen Dorns 190 vorgesehen.

In einem jeweiligen mittleren Abschnitt der beiden vertikalen Rahmenstreben 122 ist jeweils eine Fixierung für ein Drehpunkt-Lager 130 des Torflügels 110 vorgesehen, wobei beide Drehpunkt-Lager 130 jeweils mit einem in einem jeweils mittleren Abschnitt eines als Flügelstreben 111 ausgebildeten seitlichen Flügelteils des Torflügels 110 angeordneten Hebelelement 140 zusammenwirken.

Im Bereich von Teilen der Außenkante des Torrahmens 122 ist eine Anschlagschiene 123 vorgesehen, die in verschlossenem Zustand des Torflügels 110 an eine in den unterhalb der beiden Hebelelemente 140 angeordneten äußeren Peripheriebereichen der Außenfläche des Torflügels 110 angeordnete Dichtungsleiste 124 angrenzt. Dabei bewirken die Hebelelemente 140 im Zusammenspiel mit der Kraft der Antriebseinrichtung einen wasserdichten Abschluss zwischen Anschlagschiene 123 und Dichtungsleiste 124.

Ein jeweiliges Drehpunkt-Lager 130 ist von der Ebene des Torrahmens 120 ausgehend in Richtung des von dem Torflügel 110 zu schützenden Innenraumes aus der Ebene des Torrahmens 120 heraus versetzt angeordnet, wobei zur Ebene des Torrahmens 120 ein Abstand von 5 cm ausgebildet ist.

Ein jeweiliges Drehpunkt-Lager 130 enthält jeweils eine mit einem Hebelelement 140 zusammenwirkende, um eine horizontale Achse 131 rotierbar gelagerte Scheibe 132, wobei das diesbezügliche Achsenlager über ein Halterungselement 150 mit einer betreffenden vertikalen Rahmenstrebe 122 fest verbunden ist.

Ein Hebelelement 140 ist als vertikal angeordnetes Paneel ausgebildet, das mit einer Angrenzfläche 141 versehen ist, die bei einem Schließen des Torflügels 110 tangential an die Peripherie der rotierbaren Scheibe 132 angrenzt. Ein Paneel 140 ist dabei als Teil eines teilweise offenen Käfigs 133 ausgebildet.

Ein derartiger Käfig 133 ist für ein Zusammenwirken zwischen der Scheibe 132 und der im Inneren des Käfigs 133 vorgesehenen Angrenzfläche 141 des Paneels 140 nach unten offen ausgebildet und des Weiteren über ein Stützpaneel 134 mit dem als Flügelstreben 111 ausgebildeten seitlichen Flügelteil des Torflügels 110 fest verbunden.

Die seitlichen Flügelstreben 111 des Torflügels 110 sind oberhalb der Hebelelemente 140 zumindest indirekt mit um eine horizontale Achse drehbar gelagerten Rollen 160 verbunden, wobei die Rollen 160 in jeweiligen Führungsschienen 170 geführt sind, um den Torflügel 110 mittels der Antriebseinrichtung reversibel aus einer horizontalen Lage, in der der Torrahmen 120 geöffnet ist, in eine vertikale Lage zu fördern, in der der Torrahmen 120 geschlossen ist, wobei die seitlichen Flügelstreben 111 des Torflügels 110 parallel zu den vertikalen Rahmenstreben 122 des Torrahmens 120 ausgerichtet sind.

Die Schwenkeinrichtung enthält zwei jeweils um ein horizontales Achsen-Lager verschwenkbare Hebelarme 180, wobei die seitlichen Flügelstreben 111 des Torflügels 110 unterhalb der Hebelelemente 140 jeweils zumindest indirekt mit einem drehbar gelagerten Ende 181 eines entsprechenden, im Bereich seines anderen Endes 183 um ein horizontales Achsen-Lager 182 verschwenkbaren Hebelarmes 180 verbunden sind, und wobei ein jeweiliges Achsen-Lager 182 an einer jeweiligen vertikalen Rahmenstrebe 122 unterhalb einer Fixierung für ein Drehpunkt-Lager 130 des Torflügels 110 befestigt ist.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

## Patentansprüche

1. Schwingtor-Vorrichtung (100) mit einem schwenkbar gelagerten Torflügel (110), der mit Hilfe einer mittels einer Antriebseinrichtung betreibbaren Schwenkeinrichtung reversibel aus einer ersten Position, in der der Torflügel (110) geöffnet ist, in eine zweite Position verschwenkbar ist, in welcher der Torflügel (110) im Bereich seiner Außenkante an einen zwei horizontale Rahmenstreben (121) und zwei vertikale Rahmenstreben (122) aufweisenden Torrahmen (120) angrenzt und den Torrahmen (120) dadurch verschließt, wobei in verschlossenem Zustand des Torflügels (110) eine im unteren Bereich der Peripherie des Torrahmens (110) angeordnete Torrahmen-Anschlagschiene (123) einer Torflügel-Dichtungsleiste (124) gegenübersteht, wobei im Bereich der Innenfläche des Torflügels (110) mindestens ein senkrecht zur Flächennormalen des Torflügels (110) verschiebbar gelagerter Dorn (190) angebracht ist, der aus einer Neutralposition, in der ein unteres Ende des Dorns (190) freisteht, in eine Dichtungsposition überführbar ist, in der das untere Ende des Dorns (190) eine bodennahe Torrahmen-Anschlagschiene (123) hintergreift, um mit dem Torflügel die Torflügel-Dichtungsleiste (124) zum Zweck eines wasserdichten Abschlusses zwischen Torflügel-Dichtungsleiste (124) und Torrahmen-Anschlagschiene (123) gegen die Torrahmen-Anschlagschiene (123) zu drücken, **dadurch gekennzeichnet, dass** das untere Ende des Dorns (190) spitz zulaufend ausgebildet ist, wobei der Dorn (190) im Bereich der Innenfläche des Torflügels (110) so gelagert ist, dass die Spitze des Dorns (190) bei Überführen des Dorns (190) in eine Dichtungsposition für ein Hintergreifen der Torrahmen-Anschlagschiene (123) im Bereich der dem Torflügel (110) fernen Innenfläche der Torrahmen-Anschlagschiene (123) zu liegen kommt.

2. Vorrichtung nach Anspruch 1, **dadurch gekennzeichnet, dass** der Dorn (190) in einer Dichtungsposition des Torflügels (110) vertikal verschiebbar gelagert ist.

3. Vorrichtung nach Anspruch 2, **dadurch gekennzeichnet, dass** der Dorn (190) in einer an der Innenfläche des Torflügels (110) befestigten Führung (112) reziprozierbar verschiebbar gelagert ist.

4. Vorrichtung nach einem der vorhergehenden Ansprüche, **dadurch gekennzeichnet, dass** das spitz zulaufende untere Ende des Dorns (190) eine im spitzen Winkel zur Längsachse des Dorns (190) verlaufende Flanke (191) aufweist, die während des Vorgangs des Überführen des Dorns (190) in eine Dichtungsposition durch einen Kontakt mit der Torrahmen-Anschlagschiene (123) eine Hebelwirkung auf die mit dem Torflügel verbundene Torflügel-Dichtungsleiste (124) ausübt, die einen wasserdichten Abschlusses zwischen Torflügel-Dichtungsleiste (124) und Torrahmen-Anschlagschiene (123) erzeugt.

5. Vorrichtung nach einem der vorhergehenden Ansprüche, **dadurch gekennzeichnet, dass** im Bereich der Innenfläche des Torflügels (110) ein von Hand zu betätigendes Rotationselement (195) angebracht ist, dessen Drehachse flächennormal zum Torflügel (110) ausgerichtet ist und mit Zahnelementen versehen ist, die mit im oberen Bereich des Dornes (190) angebrachten Zahnelementen zusammenwirken, um über ein Drehen des Rotationselementes (195) eine linear vertikale Verschiebung des Dornes (190) zu bewirken.

6. Vorrichtung nach einem der vorhergehenden Ansprüche, **dadurch gekennzeichnet, dass** in demjenigen Bereich hinter der Torrahmen-Anschlagschiene (123), in dem der Dorn (190) in der Dichtungsposition die Torrahmen-Anschlagschiene (123) hintergreift, eine Aussparung (196) zur Aufnahme des unteren Endes des in Dichtungsposition befindlichen Dorns (190) vorgesehen ist.

7. Vorrichtung nach einem der vorhergehenden Ansprüche, **dadurch gekennzeichnet, dass** in einem jeweiligen mittleren Abschnitt der beiden vertikalen Rahmenstreben (122) jeweils eine Fixierung für ein Drehpunkt-Lager (130) des Torflügels (110) vorgesehen ist, und beide Drehpunkt-Lager (130) jeweils mit einem in einem jeweils mittleren Abschnitt eines seitlichen Flügelteils (111) des Torflügels (110) angeordneten Hebelelement (140) zusammenwirken, wobei im Bereich von Teilen der Außenkante des Torrahmens (122) eine Anschlagschiene (123) vorgesehen ist, die in verschlossenem Zustand des Torflügels (110) an eine in den unterhalb der beiden Hebelelemente (140) angeordneten äußeren Peripheriebereichen der Außenfläche des Torflügels (110) angeordnete Dichtungsleiste (124) angrenzt, und wobei die Hebelelemente (140, 140") im Zusammenspiel mit der Kraft der Antriebseinrichtung einen wasserdichten Abschluss zwischen Anschlagschiene (123) und Dichtungsleiste (124) bewirken.

8. Vorrichtung nach Anspruch 7, **dadurch gekennzeichnet, dass** ein Drehpunkt-Lager (130) außerhalb der Ebene (125) des Torrahmens (120) in fest vorgegebenem Abstand (126) zur Ebene des Torrahmens (120) angeordnet ist.

9. Vorrichtung nach Anspruch 8, **dadurch gekennzeichnet, dass** ein Drehpunkt-Lager (130) von der Ebene des Torrahmens (120) ausgehend in Richtung des von dem Torflügel (110) zu schützenden Innenraumes aus der Ebene des Torrahmens (120) heraus versetzt angeordnet ist.

10. Vorrichtung nach einem der Ansprüche 8 oder 9, **dadurch gekennzeichnet, dass** ein Drehpunkt-Lager (130) in einem Abstand von 3 cm bis 30 cm zur Ebene des Torrahmens (120) angeordnet ist.

11. Vorrichtung nach einem der vorhergehenden Ansprüche, **dadurch gekennzeichnet, dass** ein Drehpunkt-Lager (130) jeweils eine mit einem Hebelelement (140) zusammenwirkende rotierbar gelagerte Scheibe (132) enthält.

12. Vorrichtung nach Anspruch 11, **dadurch gekennzeichnet, dass** die Scheibe (132) um eine horizontale Achse (131) drehbar gelagert ist, wobei das Achsenlager über ein Halterungselement (150) mit einer betreffenden vertikalen Rahmenstrebe (122) fest verbunden ist.

13. Vorrichtung nach einem der Ansprüche 11 oder 12, **dadurch gekennzeichnet, dass** ein Hebelelement (140) als vertikal angeordnetes Paneel (140) ausgebildet ist, mit einer Angrenzfläche (141), die bei einem Schließen des Torflügels (110) tangential an die Peripherie der rotierbaren Scheibe (132) angrenzt.

14. Vorrichtung nach Anspruch 13, **dadurch gekennzeichnet, dass** ein Paneel (140) als Teil eines teilweise offenen Käfigs (133) ausgebildet ist.

15. Vorrichtung nach einem der Ansprüche 11-14, **dadurch gekennzeichnet, dass** ein Käfig (133) für ein Zusammenwirken zwischen der Scheibe (132) und der im Inneren des Käfigs (133) vorgesehenen Angrenzfläche (141) des Paneels (140) nach unten offen ausgebildet ist und über ein Stützpaneel (134) mit einem als Flügelstreben (111) ausgebildeten seitlichen Flügelteil des Torflügels (110) fest verbunden ist.

16. Vorrichtung nach einem der vorhergehenden Ansprüche, **dadurch gekennzeichnet, dass** die seitlichen Flügelstreben (111) des Torflügels (110) oberhalb der Hebelelemente (140) zumindest indirekt mit um eine horizontale Achse drehbar gelagerten Rollen (160) verbunden sind, wobei die Rollen (160) in jeweiligen Führungsschienen (170) geführt sind, um den Torflügel (110) mittels der Antriebseinrichtung reversibel aus einer horizontalen Lage, in der der Torrahmen (120) geöffnet ist, in eine vertikale Lage zu fördern, in der der Torrahmen (120) geschlossen ist, wobei die seitlichen Flügelstreben (111) des Torflügels (110) parallel zu den vertikalen Rahmenstreben (122) des Torrahmens (120) ausgerichtet sind.

17. Vorrichtung nach Anspruch 16, **dadurch gekennzeichnet, dass** die Schwenkeinrichtung zwei jeweils um ein horizontales Achsen-Lager verschwenkbare Hebelarme (180) enthält, wobei die seitlichen Flügelstreben (111) des Torflügels (110) unterhalb der Hebelelemente (140) jeweils zumindest indirekt mit einem drehbar gelagerten Ende (181) eines entsprechenden, im Bereich seines anderen Endes (183) um ein horizontales Achsen-Lager (182) verschwenkbaren Hebelarmes (180) verbunden sind, und wobei ein jeweiliges Achsen-Lager (182) an einer jeweiligen vertikalen Rahmenstrebe (122) unterhalb einer Fixierung für ein Drehpunkt-Lager (130) des Torflügels (110) befestigt ist.

## Claims

1. Swing-door arrangement (100) having a pivotably mounted door leaf (110) which, with the aid of a pivoting device which can be operated by means of a drive device, can be pivoted in a reversible manner from a first position, in which the door leaf (110) is open, into a second position, in which the door leaf (110), in the region of its outer edge, flanks a door frame (120), which has two horizontal frame struts (121) and two vertical frame struts (122), and thus closes the door frame (120), wherein, in the closed state of the door leaf (110), a door-frame-stop rail (123), which is arranged in the lower region of the periphery of the door frame (110), is located opposite a door-leaf-sealing strip (124), wherein at least one spindle (190), which is mounted such that it can be displaced perpendicularly to the surface normal of the door leaf (110), is fitted in the region of the inner surface of the door leaf (110) and can be transferred from a neutral position, in which a lower end of the spindle (190) is exposed, into a sealing position, in which the lower end of the spindle (190) engages behind a door-frame-stop rail (123) in the vicinity of the floor, so that the door leaf pushes the door-leaf-sealing strip (124) against the door-frame-stop rail (123) for the purposes of a water-tight termination between the door-leaf-sealing strip (124) and the door-frame-stop rail (123), **characterized in that** the lower end of the spindle (190) tapers to a point, wherein the spindle (190) is mounted in the region of the inner surface of the door leaf (110) such that, when the spindle (190) is being transferred into a sealing position, the tapered point of the spindle (190) ends up located, for engagement behind the door-frame-stop rail (123), in the region of the inner surface of the door-frame-stop rail (123), said inner surface being remote from the door leaf (110).

2. Arrangement according to Claim 1, **characterized in that**, in a sealing position of the door leaf (110), the spindle (190) is mounted in a vertically displaceable manner.

3. Arrangement according to Claim 2, **characterized in that** the spindle (190) is mounted in a reciprocally displaceable manner in a guide (112) fastened on the inner surface of the door leaf (110) .

4. Arrangement according to one of the preceding claims, **characterized in that** that lower end of the spindle (190) which tapers to a point has a flank (191) which runs at an acute angle to the longitudinal axis of the spindle (190) and, as a result of contact with the door-frame-stop rail (123) during the operation of the spindle (190) being transferred into a sealing position, subjects the door-leaf-sealing strip (124), which is connected to the door leaf, to a lever action to produce a water-tight termination between the door-leaf-sealing strip (124) and door-frame-stop rail (123).

5. Arrangement according to one of the preceding claims, **characterized in that** a manually actuable rotary element (195) is fitted in the region of the inner surface of the door leaf (110) and has its rotary-pin member oriented normal to the surface of the door leaf (110) and provided with tooth elements, which interact with tooth elements fitted in the upper region of the spindle (190) so that rotation of the rotary element (195) gives rise to linearly vertical displacement of the spindle (190).

6. Arrangement according to one of the preceding claims, **characterized in that** an aperture (196) for accommodating the lower end of the spindle (190) located in the sealing position is provided in that region behind the door-frame-stop rail (123) in which the spindle (190) engages behind the door-frame-stop rail (123) in the sealing position.

7. Arrangement according to one of the preceding claims, **characterized in that** a respective fixing means for a rotary-point bearing (130) of the door leaf (110) is provided in a respective central portion of the two vertical frame struts (122), and the two rotary-point bearings (130) each interact with a lever element (140), which is arranged in a respectively central portion of a lateral part (111) of the door leaf (110), wherein a stop rail (123) is provided in the region of parts of the outer edge of the door frame (122) and, in the closed state of the door leaf (110), flanks a sealing strip (124), which is arranged in those outer peripheral regions of the outer surface of the door leaf (110) which are arranged beneath the two lever elements (140), and wherein the lever elements (140, 140'), in interaction with the force of the drive device, give rise to a water-tight termination between the stop rail (123) and sealing strip (124).

8. Arrangement according to Claim 7, **characterized in that** a rotary-point bearing (130) is arranged outside the plane (125) of the door frame (120), at a specifically predefined distance (126) from the plane of the door frame (120).

9. Arrangement according to Claim 8, **characterized in that**, starting from the plane of the door frame (120), a rotary-point bearing (130) is offset out of the plane of the door frame (120) in the direction of the interior which is to be protected by the door leaf (110).

10. Arrangement according to either of Claims 8 and 9, **characterized in that** a rotary-point bearing (130) is arranged at a distance of 3 cm to 30 cm from the plane of the door frame (120).

11. Arrangement according to one of the preceding claims, **characterized in that** a rotary-point bearing (130) contains a respective rotatably mounted disc (132), which interacts with a lever element (140).

12. Arrangement according to Claim 11, **characterized in that** the disc (132) is mounted such that it can be rotated about a horizontal pin (131), wherein the pin bearing is fixed to a relevant vertical frame strut (122) via a retaining element (150).

13. Arrangement according to either of Claims 11 and 12, **characterized in that** a lever element (140) is designed in the form of a vertically arranged panel (140), with a flanking surface (141) which, upon closure of the door leaf (110), flanks the periphery of the rotatable disc (132) tangentially.

14. Arrangement according to Claim 13, **characterized in that** a panel (140) is designed in the form of part of a partially open cage (133).

15. Arrangement according to one of Claims 11-14, **characterized in that** a cage (133), for interaction between the disc (132) and the flanking surface (141) of the panel (140), said flanking surface being provided in the interior of the cage (133), is open in the downward direction and is fixed via a supporting panel (134) to a lateral part of the door leaf (110), said lateral part being designed in the form of leaf struts (111) .

16. Arrangement according to one of the preceding claims, **characterized in that** the lateral struts (111) of the door leaf (110) are connected, above the lever elements (140), at least indirectly to rollers (160) that are mounted such that they can be rotated about a horizontal axis, wherein the rollers (160) are guided in respective guide rails (170) in order for the door leaf (110) to be transported in a reversible manner, by means of the drive device, from a horizontal position, in which the door frame (120) is open, into a vertical position, in which the door frame (120) is closed, wherein the lateral struts (111) of the door leaf (110) are oriented parallel to the vertical struts (122) of the door frame (120).

17. Arrangement according to Claim 16, **characterized in that** the pivoting device contains two lever arms (180) which can each be pivoted about a horizontal pin bearing, wherein the lateral struts (111) of the door leaf (110) are connected, beneath the lever elements (140), in each case at least indirectly to a rotatably mounted end (181) of a corresponding lever arm (180), which can be pivoted in the region of its other end (183) about a horizontal pin bearing (182), and wherein a respective pin bearing (182) is fastened on a respective vertical frame strut (122), beneath a fixing means for a rotary-point bearing (130) of the door leaf (110).

## Revendications

1. Dispositif de porte basculante (100) comportant un vantail (110) logé de manière pivotante qui, à l'aide d'un équipement de pivotement actionnable au moyen d'un équipement d'entraînement, peut être amené à pivoter de manière réversible d'une première position dans laquelle le vantail (110) est ouvert à une deuxième position dans laquelle le vantail (110), dans la zone de son bord extérieur, est adjacent à un cadre de porte (120) comportant deux traverses de cadre (121) horizontales et deux traverses de cadre (122) verticales et ferme ainsi le cadre de porte (120), cependant que, à l'état fermé du vantail (110), un rail de butée de cadre de porte (123) agencé dans la zone inférieure de la périphérie du cadre de porte (110) fait face à une baguette d'étanchéité de vantail (124), cependant que, dans la zone de la surface intérieure vantail (110), au moins une broche (190) logée de manière coulissante perpendiculairement à la normale à la surface du vantail (110) est disposée, laquelle, à partir d'une position neutre dans laquelle une extrémité inférieure de la broche (190) est libre, peut être portée à une position d'étanchéité dans laquelle l'extrémité inférieure de la broche (190) accroche par l'arrière un rail de butée de cadre de porte (123) proche du sol afin de, avec le vantail, presser contre le rail de butée de cadre de porte (123) la baguette d'étanchéité de vantail (124) pour obtenir une fermeture étanche à l'eau entre la baguette d'étanchéité de vantail (124) et le rail de butée de cadre de porte (123), **caractérisé en ce que** l'extrémité inférieure de la broche (190) est réalisée sous forme pointue, cependant que la broche (190), dans la zone de la surface intérieure vantail (110), est logée de telle façon que la pointe de la broche (190), quand la broche (190) est portée à une position d'étanchéité, pour que le rail de butée de cadre de porte (123) soit accroché par l'arrière, vient se positionner dans la zone de la surface intérieure du rail de butée de cadre de porte (123) éloignée du vantail (110).

2. Dispositif selon la revendication 1, **caractérisé en ce que** la broche (190) est, dans une position d'étanchéité du vantail (110), logée de manière verticalement coulissante.

3. Dispositif selon la revendication 2, **caractérisé en ce que** la broche (190) est logée de manière commutativement coulissante dans une glissière (112) fixée à la surface intérieure du vantail (110).

4. Dispositif selon une des revendications précédentes, **caractérisé en ce que** l'extrémité inférieure pointue de la broche (190) présente un flanc (191) qui forme un angle aigu avec l'axe longitudinal de la broche (190) et qui, pendant que la broche (190) est portée à une position d'étanchéité par un contact avec le rail de butée de cadre de porte (123), exerce sur la baguette d'étanchéité de vantail (124) fixée au vantail un effet de levier qui génère une fermeture étanche à l'eau entre la baguette et d'étanchéité de vantail (124) et le rail de butée de cadre de porte (123).

5. Dispositif selon une des revendications précédentes, **caractérisé en ce que**, dans la zone de la surface intérieure du vantail (110), un élément de rotation (195) à actionnement manuel est agencé, lequel présente un axe de rotation orienté selon la normale à la surface du vantail (110) et est pourvu d'éléments dentés qui co-agissent avec des éléments dentés agencés dans la zone supérieure de la broche (190) afin de, par l'intermédiaire d'un pivotement de l'élément de rotation (195), engendrer un coulissement vertical linéaire de la broche (190).

6. Dispositif selon une des revendications précédentes, **caractérisé en ce que**, dans la zone située derrière le rail de butée de cadre de porte (123) dans laquelle la broche (190), dans la position d'étanchéité, accroche par l'arrière le rail de butée de cadre de porte (123), un évidement (196) destiné à la réception de l'extrémité inférieure de la broche (190) se trouvant en position d'étanchéité est prévu.

7. Dispositif selon une des revendications précédentes, **caractérisé en ce que**, dans un segment respectivement médian des deux traverses de cadre (122) verticales, respectivement une fixation destinée à un palier de point pivot (130) du vantail (110) est prévue, et **en ce que** les deux paliers de point pivot (130) co-agissent respectivement avec un élément de levage (140) agencé dans un segment respectivement médian d'une partie de vantail (111) latérale du vantail (110), cependant que, dans la zone de parties du bord extérieur du cadre de porte (122), un rail de butée (123) est prévu, lequel, à l'état fermé du vantail (110), est adjacent à une baguette d'étanchéité (124) agencée dans les zones périphériques extérieures de la surface intérieure vantail (110) situées en-dessous des deux éléments de levage (140), et cependant que les éléments de levage (140, 140') engendrent, en concomitance avec la force de l'équipement d'entraînement, une fermeture étanche à l'eau entre le rail de butée (123) et la baguette d'étanchéité (124).

8. Dispositif selon la revendication 7, **caractérisé en ce qu'**un palier de point pivot (130) est agencé à l'extérieur du plan (125) du cadre de porte (120), à un écart (126) fixement prédéterminé par rapport au plan du cadre de porte (120).

9. Dispositif selon la revendication 8, **caractérisé en ce qu'**un palier de point pivot (130), depuis le plan du cadre de porte (120) en direction de l'espace intérieur à protéger du vantail (110), est agencé de manière décalée hors du plan du cadre de porte (120).

10. Dispositif selon une des revendications 8 ou 9, **caractérisé en ce qu'**un palier de point pivot (130) est agencé à un écart de 3 cm à 30 cm par rapport au plan du cadre de porte (120).

11. Dispositif selon une des revendications précédentes, **caractérisé en ce qu'**un palier de point pivot (130) comporte respectivement un disque (132) logé de manière rotative et co-agissant avec un élément de levage (140).

12. Dispositif selon la revendication 11, **caractérisé en ce que** le disque (132) est logé de manière à pouvoir tourner autour d'un axe horizontal (131), cependant que le palier axial est relié fermement, par l'intermédiaire d'un élément d'attache (150), avec une traverse de cadre (122) verticale correspondante.

13. Dispositif selon une des revendications 11 ou 12, **caractérisé en ce qu'**un élément de levage (140) est réalisé sous forme de panneau (140) agencé verticalement, avec une surface de juxtaposition (141) qui, lors d'une fermeture du vantail (110), est tangentiellement adjacente à la périphérie du disque (132) rotatif.

14. Dispositif selon la revendication 13, **caractérisé en ce qu'**un panneau (140) est réalisé sous forme de partie d'une cage (133) partiellement ouverte.

15. Dispositif selon une des revendications 11-14, **caractérisé en ce qu'**une cage (133), pour un co-agissement du disque (132) et de la surface de juxtaposition (141) du panneau (140) prévue à l'intérieur de la cage (133), est réalisée sous forme ouverte vers le bas, et est, par l'intermédiaire d'un panneau de soutien (134), fixement reliée avec une partie de vantail latérale du vantail (110) réalisée sous forme de traverse de vantail (111).

16. Dispositif selon une des revendications précédentes, **caractérisé en ce que** les traverses latérales de vantail (111) du vantail (110) sont, au-dessus des éléments de levage (140), reliées au moins indirectement avec des rouleaux (160) logés de manière à pouvoir tourner autour d'un axe horizontal, cependant que les rouleaux (160) sont guidés dans des rails de guidage (170) respectifs afin de faire passer de manière réversible le vantail (110), au moyen de l'équipement d'entraînement, d'un état horizontal dans lequel le cadre de porte (120) est ouvert, à un état vertical dans lequel le cadre de porte (120) est fermé, cependant que les traverses latérales de vantail (111) du vantail (110) sont orientées parallèlement aux traverses verticales de cadre (122) du cadre de porte (120).

17. Dispositif selon la revendication 16, **caractérisé en ce que** l'équipement de pivotement comporte deux bras de levier (180) pouvant respectivement pivoter autour d'un palier axial horizontal, cependant que les traverses latérales de vantail (111) du vantail (110) sont, au-dessous des éléments de levage (140), respectivement reliés au moins indirectement avec une extrémité (181), logée de manière à pouvoir tourner, d'un bras de levier (180) correspondant pouvant être amené à pivoter dans la zone de son autre extrémité (183) autour d'un palier axial (182) horizontal, et cependant qu'un palier axial (182) respectif est fixé à une traverse de cadre (122) verticale respective en-dessous d'une fixation destinée à un palier de point pivot (130) du vantail (110).
